# EUROPÄISCHE PATENTANMELDUNG

(11) **EP 0 610 799 A1**
(43) Veröffentlichungstag der Anmeldung: **17.08.1994**
(21) Anmeldenummer: 94101581.0
(22) Anmeldetag: 03.02.1994
(51) Int. Cl.: B27F 7/19

(54) **Heftvorrichtung für Blätter**

(30) Priorität: 06.02.1993 DE 4303503
(71) Anmelder: EASTMAN KODAK COMPANY, Rochester, New York 14650-2201 (US); KODAK AKTIENGESELLSCHAFT, D-70323 Stuttgart (DE)
(72) Erfinder: Scheuten, Peter, c/o Kodak Aktiengesellschaft, D-70323 Stuttgart (DE)
(74) Vertreter: Blickle, K. Werner, Dipl.-Ing.

(57) **Zusammenfassung**

A stapling device (1) comprises a clincher unit (3) with bending elements (30 and 31) by which the ends of a staple (34) driven through a sheet stack (35) are folded and bent onto the sheet stack (35). The bending elements (30, 31) are actuated by a pushrod (26, 27) whose end side facing the bending elements (30, 31) is provided with rotary rollers (28, 29) which roll on the bending elements (30, 31) during each working stroke in order to clinch the ends of the staples. During the return stroke of pushrod (26, 27) the reduced frictional load causes slippage to occur between the rollers (28, 29) and the bending elements (30, 31) so that continuously alternating contact points are brought into engagement. This results in a uniformly distributed, and consequently reduced, load on the rollers (28, 29) by which the service life of the clincher unit (3) is prolonged.

## Beschreibung

The invention relates to a stapling device for the stapling of sheets arranged in stacks, said device comprising a driver unit for driving a staple into a sheet stack from one side and a clincher unit for folding the ends of the staples on the other side of the sheet stack, which clincher unit includes two similarly designed, pivotally mounted and oppositely movable bending elements which are arranged symmetrically with respect to the position of said staple as well as in the longitudinal direction of said staple and whose surfaces facing away from the ends of the staples are engaged by a common actuator which is movable rectilinearly as well as vertically to the plane of the sheet stack, the bending elements being pivotally mounted in the area of their first ends situated outside the staple position and the actuator engaging the second free ends of the bending elements which face each other and are arranged above the staple.

DE-OS 40 20 355 discloses a stapling device of this type which comprises a clincher unit with bending elements for folding and clinching the ends of a staple driven through a sheet stack. The bending elements of this known stapling device are actuated by a pushrod whose straight end face running parallel to the plane of the sheet stack engages the bending elements such that they slide along the end face of said pushrod.

It is the object of the invention to provide a stapling device of the generic type such that the frictional conditions between the pushrod and the bending elements are improved and a long service life of the clincher unit is attained.

According to the invention this object is attained in that each of the surfaces of the bending elements facing away from the ends of the staples is engaged by a roller and in that the rollers are mounted for rotation on the common actuator which is designed as a rectilinearly movable pushrod.

According to an advantageous modification of the invention the rollers have flanges on either side and are each provided with a journal and mounted for rotation on a two-part pushrod consisting of two identically designed components which can brought into positive engagement.

According to a useful modification the rollers are engaged by a backstop such that they are only rotatable during the working stroke of the pushrod.

Further features and advantages can be inferred from the description of an embodiment of the invention illustrated in the drawing and from the subclaims. The drawing shows schematically in:
- Fig. 1: a partially sectional lateral view of the device with the clincher unit in its initial position,
- Fig. 2: an enlarged view of the clincher unit according to Fig.1,
- Fig. 3: an enlarged exploded view of components of the clincher unit according to Fig. 2,
- Fig. 4: a roller of the clincher unit according to Figs. 1 to 3,
- Fig. 5: a lateral view of a further embodiment of a pair of rollers according to Fig. 1 including a backstop, and
- Fig. 6: a plan view of the backstop according to Fig. 5.

The stapling device 1 according to the invention is arranged on a known type of finisher unit not illustrated in which individually fed sheets, in particular copy sheets supplied by a copier, are collected in a stack in a collecting station 36 and combined in sets by means of staples.

The stapling device is a comprehensive assembly unit of a design as described for example in DE-OS 40 20 355.

To facilitate understanding of the invention only those parts are shown and described in detail which are of essential importance to the invention while the remaining structure of the stapling device 1 is schematically illustrated.

Stapling device 1 substantially consists of a driver unit 2 and a clincher unit 3. Clincher unit 3 is actuated by a slider 4 and a leaf spring 37 attached to said slider. The driver unit 2, the clincher unit 3 and the slider 4 are actuated by control cams 11 and 12 and 13 respectively (which for better understanding are shown in Fig. 1 in a position in which they have been rotated by 90_ relative to their plane of operation). The control cams are connected to a shaft 10 mounted for rotation in bearings 22, 23 and driven by a motor in the direction of the arrow "A".

The sheets 35 to be stapled are fed into a collecting station 36 where they are aligned with abutments not illustrated and collected in a stack in a manner known per se. At this point the driver unit 2 and the clincher unit 3 are sufficiently retracted to allow free passage of the incoming sheets.

Below collecting station 36 a driver member 7 of driver unit 2 is shiftably mounted in guide means 17, 19 and supported at its lower end 7b by a pressure spring 9 arranged in a sleeve 8 which is shiftably guided in guide means 18, 38 and held in engagement with the third control cam 13. The upper end 7a of driver member 7 serves to drive the staples 34 into the collected sheet stack 35.

The staples 34 to be driven in are formed in a manner known per se and not illustrated from a belt of wire sections supplied from a magazine not illustrated.

Above collecting station 36 and opposite driver member 7, the clincher unit 3 is arranged which is designed as an assembly group positioned on a holder 24. Holder 24 is attached to an upper arm 5a of a first slider 5 which is shiftably mounted in guide means 15, 16. A lower arm 5a of slider 5 is urged into contact with the second control cam 12 by a pressure spring 14.

Fixed to holder 24 (see Fig. 2) is a guide sleeve 25 in which a two-part pushrod 26, 27 consisting of metal is shiftably mounted. Holder 24 and guide sleeve 25 are made of plastic. As shown in particular in Fig. 3, pushrod 26, 27 is a die-cast element composed of two identical portions which are positively connected by projections 26d and 27d respectively engaging oppositely arranged recesses 26e and 27e respectively.

The pushrod portions 26 and 27 respectively have stepppd undercut mounting webs 26a and 27a respectively including mounting bores 26b and 27b respectively for mounting two identically designed rollers 28 and 29. As can be inferred in particular from Fig. 4, the mounting webs 26a and 27a surround the rollers 28 and 29 in a forklike manner. The rollers 28 and 29 are provided with integrally formed journals 28a and 29a as well as with flanges 28b on either of their sides. The flanges 28b assist in the low-friction mounting of the rollers 28 and 29. The rollers 28 and 29 are made of hardened steel and are graphite-coated. The ratio of the diameters of the rollers 28, 29 to those of the journals 28a, 29a is 4:1.

Pushrod 26, 27 with its rollers 28, 29 is guided for movement vertically to the plane of the sheet stack and arranged symmetrically with respect to staple 34.

The projections 26d, 27d and the recesses 26e, 27e of the pushrod portions 26 and 27 are designed such that the pushrod portions 26, 27 can be riveted to form a unit after the rollers 28, 29 have been inserted, with the rollers 28, 29 being capable of free rotation after such riveting.

Two identically designed blade-shaped bending elements 30 and 31 of hardened steel are also arranged on holder 24 and mounted for rotation about journals 32, 33. The bending elements 30, 31 arranged in the longitudinal direction of staple 34 are mounted at one of their ends outside staple 34 (journal 32 and 33 respectively) and with their other ends extend within the inner space of staple 34. Each of the bending elements 30 and 31 respectively is associated with one end of a staple 34 driven through the sheet stack 35. The bending elements 30 and 31 are arranged symmetrically with respect to the position of the staple, movable towards and away from each other and positioned parallel and directly adjacent to each other. At their surfaces remote from staple 34, the bending elements 30 and 31 each have a convex curvature 30b and 31b respectively of an involute shape which is each contacted by a roller 28 and 29 respectively. At their surfaces facing staple 34, the bending elements 30, 31 are each provided with a first surface section located adjacent to the journals 32 and 33 respectively and showing a concave curvature 30c, 31c. This section is followed by a section 30d, 31d each having a convex curvature and associated with the inner space of staple 34.

Return springs (not illustrated) with a relatively low tension engage bores 30a and 31a respectively of the bending elements 30 and 31 respectively for urging the bending elements 30 and 31 respectively with their convex curvatures 30b and 31b respectively into contact with the rollers 28 and 29 respectively and for biasing at the same time the pushrod 26, 27 towards an initial position opposite to the direction of the arrow "B".

The driver unit 2 is actuated by a second slider 4 which is slidably mounted in guide means 20 and 21 arranged on arms 5c, 5d of the first slider 5. A central arm 4e of the second slider 4 is influenced by a tension spring 6 which is attached to arm 5c of the first slider 5 such that arm 4e is spring-biased into contact with a projection 5e of the first slider 5.

The second slider 4 has an upper and a lower arm 4a and 4d respectively. Mounted to a holder 4c of the upper arm 4a is a leaf spring 37 which extends with its free end over pushrod 26, 27 of the clincher unit 3. Leaf spring 37 is biased into contact with end 4b of the upper arm 4. The lower arm 4d of the second slider 4 engages the first control cam 11.

The device functions as follows:
Fig. 1 shows the device in an initial position in which holder 24 of clincher unit 3 is spaced from collecting station 36 such that incoming sheets can pass freely up to the aligning abutments not illustrated.

As soon as the number of sheets to be stapled has been collected in a sheet stack 35, shaft 10 is made to rotate by the drive not illustrated so that the control cams 11, 12 and 13 are rotated in the direction of the arrow "A". During such movement the second control cam 12 causes the lower arm 5b of the first slider 5 to move downwards and the holder 24 of clincher unit 3 to move closer to sheet stack 35 without the stack being directly contacted. The control cams 12 and 13 are provided with concentric circular sections (not illustrated) which are brought into engagement if the control condition reached is to be continued. Due to the concentric section of the second control cam 12 the first slider 5 controlled by it remains in its lowermost position while the third control cam 13 shifts sleeve 8 and, via pressure spring 9, driver element 7 upwards in the direction of the arrow "C". Pressure spring 9 is biased strongly enough to resist compression during such movement.

During movement of driver element 7 in the direction of the arrow "C" a wire section of the stapling-wire belt is bent to form a staple 34 which is severed from the belt and driven into the sheet stack 35 from below. During this operation the sheet stack 35 is moved into contact with the lower side of holder 24. At the end of the driving operation the ends of staple 34, which extend upwardly from sheet stack 35, make contact with the convex curvatures 30c, 31c of the bending elements 30, 31 whereby the ends of the staple 34 are slightly bent inwardly towards each other. At the end of the driving operation a sheet stack thickness compensation is effected in that pressure spring 9 is compressed. The concentric circular sections of control cams 12 and 13, which are now effective, cause both the driver member 7 and the first slider 5 to remain in their positions while at the same time the first control cam 11 starts moving the second slider 4.

Via lower arm 4d, the first control cam 11 moves the second slider 4 downwards in opposition to the direction of the arrow "C" so that leaf spring 37 arranged at the upper arm 4a contacts pushrod 26, 27 and moves said rod downwards in the direction of the arrow "B" in opposition to the weak spring bias influencing the bending elements 30 and 31. This causes arm 4e of the second slider 4 to move away from projection 5e of the first slider 5 while tension spring 6 is tensioned.

During movement of the pushrod in the direction of the arrow "B" the rollers 28 and 29 pivot the bending elements 30 and 31 onto the upper surface of sheet stack 35. During this pivotal movement the concave curvatures 30c, 31c of the bending elements 30 and 31 bend the ends of staple 34 further inwardly before the ends are pressed against sheet stack 35 in a flat position by the convex surface sections 30d and 31d.

During movement of pushrod 26, 27 in the direction of the arrow "B" the rollers 28 and 29 respectively roll over the convex curvatures 30b and 31b respectively of the bending elements 30 and 31 respectively, rotating in opposite directions as indicated by the arrows in Fig. 2. As a result of the frictional rolling movement between the rollers 28 and 29 and the bending elements 30 and 31, continuously alternating contact points are brought into engagement during pivotal movement of the bending elements 30, 31. This prevents the drive of the bending elements 30, 31 from being inhibited by sliding friction.

Leaf spring 37 is biased to such an extent that it continues to rest against the end 4b of slider arm 4a during the clinching of staple 34. Only when the ends of staple 34 rest on sheet stack 35 is leaf spring 37 lifted from the end 4b of slider arm 4a and thus allows the various movements to be compensated.

After the stapling operation has thus been terminated the control cams 11, 12 and 13 are further rotated in the same direction. The concentric section of the third control cam 13 moves out of contact with sleeve 8 so that pressure spring 9 is relieved and driver member 7 moves back in opposition to the direction of the arrow "C".

When driver member 7 is returned the control cams 11 and 12 also change their positions, which causes the first slider 5 to move, under the action of pressure spring 14, to its upper position in which holder 24 of clincher unit 3 once again assumes its raised initial position. Rotation of the first control cam 11 moreover causes the pre-tensioned tension spring 6 to pull the second slider 4 upwards in the direction of the arrow "C" until its arm 4e rests against projection 5e and slider 4 once again assumes its initial position in which it is shown in Fig. 1.

During the return movement of the second slider 4 pushrod 26 and 27 and the bending elements 30, 31 are also returned to their initial positions according to Fig. 1 under the influence of the biasing springs. Since the return springs are relatively weakly biased the pressure produced between the bending elements 30, 31 and the rollers 28, 29 during the return of pushrod 26, 27 is relatively low so that a certain amount of slippage occurs between them. This advantageously brings different circumferential portions of the rollers 28, 29 into engagement with the bending elements 30, 31 so that the rollers 28, 29 are subjected to a uniform, and therefore small, load both by their rolling movement and by the relative rotation whereby the service lives of the rollers 28, 29 and the bending elements 30, 31 are prolonged considerably.

When the initial position according to Fig. 1 is reached the drive of stapling device 1 is turned off.

Since the pressure load exerted in clincher unit 3 on the bending elements 30, 31 changes between the working stroke and the return stroke of pushrod 26, 27, the load on the rollers 28, 29 moving the bending elements 30, 31 is uniformly distributed over the circumference thereof and altogether reduced.

In contrast to this automatically effective continuous rotation of the rollers 28, 29, such rotary movement can also be directionally constrained if the prevailing pressure conditions call for such a type of control. For this purpose the rollers 28, 29 need just be associated with a backstop so that they are rotated as described during each working stroke while being prevented from rotation during the return stroke of pushrod 26, 27. This, too, ensures a uniform load distribution over the circumference of the rollers 28, 29.

An embodiment of such a backstop is described in the following with reference to Figs. 5 and 6. A backstop 39 of the type illustrated in Figs. 5 and 6 is arranged between the rollers 28, 29 and one of the mounting webs 26a or 27a of pushrod 26, 27. Backstop 39 is plugged onto the two journals 28a and 29a and includes two resilient locking arms 39a and 39b cooperating with recesses 28c and 29c respectively of the rollers 28 and 29 respectively. For this purpose each of the rollers 28 and 29 has one of its flanks provided with a plurality of recesses 28c and 29c respectively concentrically spaced at equal distances about the journals 28a, 29a. The resilient locking arms 39a and 39b respectively are symmetrically arranged with respect to a center of backstop 39, which is located centrally between the journals 28a and 29a. The locking arms 39a, 39b of equal lengths which are arranged in parallel with a line connecting the axes of rotation of the journals 28a, 29a are each bent towards the flanks of the rollers and slightly biased such that they can be brought into engagement with the recesses 28c and 29c respectively. The ends of the locking arms 39a and 39b engaging the recesses 28c and 29c respectively are suitably shaped (rounded) and provided with surfaces (level) ensuring low-friction operation. During the working stroke of pushrod 26, 27 in the direction of the arrow "B" backstop 39, 39a, 39b according to Figs. 5 and 6 allows the rollers 28, 29 to be rotated in the directions indicated by the arrows, and thus in the manner as described with reference to Figs. 1 to 4. However, the rollers 28, 29 are prevented from rotating, or restrained in their movement, in the opposite directions in that the locking arms 39a and 39b engage the nearest recess 28c and 29c respectively.

In contrast to the embodiments illustrated in the drawings the rollers 28, 29 may also be mounted side by side for idle movement about a shaft (not illustrated) if the bending elements 30, 31 are long enough to pass below the common axis of rotation. The contact flanks of such adjacently arranged rollers are preferably separated from each other by an idly rotating washer in order to facilitate rotating of the rollers in opposite directions.

## Patentansprüche

1. Stapling device for stapling sheets arranged in stacks, said device comprising a driver unit for driving a staple into the sheet stack from one side and a clincher unit for clinching the ends of the staple on the other side of the sheet stack, which clincher unit includes two similarly designed, pivotally mounted and oppositely movable binding elements which are arranged symmetrically with respect to the position of said staple as well as in the longitudinal direction of said staple and whose surfaces facing away from the staple ends are engaged by a common actuator which is movable rectilinearly as well as vertically to the plane of the sheet stack, the bending elements being pivotally mounted in the area of their first ends situated outside the staple position and the actuator engaging the second free ends of the bending elements which face each other and are arranged above the staple, **characterized in that** each of the surfaces (30b, 31b) of the bending elements (30, 31), which faces away from the staple ends, is engaged by a roller (28, 29) and in that the rollers (28, 29) are mounted for rotation on the common actuator which is designed as a rectilinearly movable pushrod (26, 27).

2. Stapling device according to claim 1, characterized in that the rollers (28, 29) are arranged one behind the other in the longitudinal direction of the staple (34).

3. Stapling device according to claim 1, characterized in that the rollers (28, 29) are arranged side by side for free rotation about a common journal.

4. Stapling device according to claim 1, characterized in that the rollers (28, 29) have flanges (28b, 29b) provided on either side as well as journals (28a, 29a).

5. Stapling device according to one of claims 1 to 4, characterized in that the rollers (28, 29) are arranged at a fork-shaped end (26a, 27a) of pushrod (26, 27).

6. Stapling device according to one of claims 1 to 5, characterized in that the push rod (26, 27) consists of two identically designed components which can be positively connected in the axial direction of the axis of rotation of the rollers (28, 29).

7. Stapling device according to claim 6, characterized in that the pushrod components (26, 27) have integral projections (26d, 27d) which positively engage oppositely arranged recesses (26e, 27e) and in that the projections (26d, 27d) and the recesses (26e, 27e) are designed such that the assembled pushrod components (26, 27) can be riveted together.

8. Stapling device according to one of the claims 1 to 7, characterized in that a backstop (39) engages the rollers (28, 29) such that the rollers (28, 29) can be rotated in one direction only.

9. Stapling device according to claim 8, characterized in that the backstop (39) is designed as a ratchet and pawl mechanism which is operative in the axial direction.

10. Stapling device according to claims 1, 2 and 4 to 9, characterized in that
- the backstop (39) is mounted on the journals (28a, 29a) of the rollers (28, 29) and arranged between the rollers (28, 29) and the fork-shaped end (26a, 27a) of pushrod (26, 27),
- the backstop (39) comprises two symmetrically arranged resilient locking arms (39a, 39b) biased towards the rollers (28, 29), and
- each roller (28, 29) is provided with recesses (28c, 29c) adapted for engagement with one each of the locking arms (39a and 39b respectively).
